# EUROPÄISCHE PATENTSCHRIFT

(11) **EP 2 812 636 B1**
(45) Veröffentlichungstag und Bekanntmachung des Hinweises auf die Patenterteilung: **29.06.2016**
(21) Anmeldenummer: 13710388.3
(22) Anmeldetag: 15.03.2013
(51) Int. Cl.: F23R 3/08, F23R 3/04, F23R 3/26

(54) **RINGBRENNKAMMER-BYPASS**
ANNULAR-COMBUSTION-CHAMBER BYPASS
DÉRIVATION DE CHAMBRE DE COMBUSTION ANNULAIRE

(30) Priorität: 16.03.2012 DE 102012204162
(43) Veröffentlichungstag der Anmeldung: 17.12.2014
(73) Patentinhaber: Siemens Aktiengesellschaft, 80333 München (DE)
(72) Erfinder: BENKLER, Francois, 40880 Ratingen (DE); BRANDENBURG, Thomas, 10963 Berlin (DE); DEISS, Olga, 40627 Düsseldorf (DE); GRIEB, Thomas, 47802 Krefeld (DE); LINK, Marco, 46049 Oberhausen (DE); SAVILIUS, Nicolas, 45359 Essen (DE); VOGTMANN, Daniel, 40227 Düsseldorf (DE); WILKES, Jan, 40239 Düsseldorf (DE)
(86) Internationale Anmeldenummer: PCT/EP2013/055344
(87) Internationale Veröffentlichungsnummer: WO 2013/135859

(56) Entgegenhaltungen:
- EP-A1- 2 423 596
- EP-A2- 2 372 248
- DE-A1- 10 116 452

## Beschreibung

Die Erfindung betrifft eine Ringbrennkammer mit einem Bypass zur Verringerung der Kohlenmonoxidemissionen im Teillastbetrieb sowie eine Gasturbine mit einer solchen Ringbrennkammer.

Im Teillastbetrieb der Gasturbine fällt die Verbrennungstemperatur in der Brennkammer ab. Dadurch fällt auch die für die Kohlenmonoxidemissionen relevante Primärzonentemperatur unter einen Minimalwert, wodurch verstärkt Kohlenmonoxid erzeugt bzw. ausgestoßen wird. Da dies vermieden werden soll, ist der nutzbare Teillastbereich der Gasturbine begrenzet. Dokument DE 10 116 452 offenbart eine Ringbrennkammer nach Stand der Technik.

Aufgabe der Erfindung ist es, eine Ringbrennkammer der eingangs genannten Art bereitzustellen, die eine beträchtliche Vergrößerung des nutzbaren Teillastbereichs ermöglicht.

Die Erfindung löst diese Aufgabe, indem sie vorsieht, eine Ringbrennkammer fur eine Gasturbine gemäß Anspruch 1 bereitzustellen.

Durch diese Maßnahme kann Verdichterluft in einem Bereich am Ende der Brennkammer eingeführt werden, ohne an der Verbrennung teilzunehmen, d.h., sie wird erst nach dem Verbrennungsprozess wieder dem Luft-Brennstoffgemisch zugeführt. Das bewirkt, dass das fettere Gemisch im Brennraum unter höheren Temperaturen verbrannt werden kann und somit die Kohlenmonoxidemissionen im Teillastbetrieb verringert werden können.

In einer vorteilhaften Ausführungsform umfasst die Ringbrennkammer eine im Bereich des Auslasses im Inneren der Ringbrennkammer an der Außenschale in Umfangsrichtung angeordnete letzte Reihe von Hitzeschildplatten und eine in Richtung der mindestens einen Einlassöffnung neben der letzten Reihe angeordnete vorletzte Reihe von Hitzeschildplatten, wobei zwischen der letzten und vorletzten Reihe von Hitzeschildplatten im Bereich der Kanäle ein Spalt vorgesehen ist. Durch diesen Spalt kann die Verdichterendluft ungestört in die Brennkammer einströmen.

Die Ringsegmente haben den Vorteil der einfacheren Montage bzw. Demontage.

Dabei ist es zweckmäßig, wenn der Ring der Stellvorrichtung stufenlos verschiebbar ist, um je nach Bedarf eine gewünschte Spaltgröße einstellen und somit eine bestimmte Luftmenge aus der Verdichterendluft vor der Verbrennung entnehmen zu können.

In einer vorteilhaften Ausführung der Erfindung weisen die Ringsegmente auf ihrer turbinenabgewandten Seite Aufsätze zum Eingriff in die Kanäle auf. Dabei ist es zweckmäßig, wenn die Aufsätze trapezförmig ausgebildet sind. Durch die Aufsätze, insbesondere durch ihre Trapezform lässt sich die durch die Kanäle zu leitende Luftmenge besonders genau einstellen. Die Kanäle können natürlich auch ganz verschlossen werden. Dabei wird der Ring über einen Mechanismus nur in axialer Richtung bewegt. Für einen solchen Mechanismus zur Steuerung und Bewegung der Ringsegmente gibt es verschiedene Möglichkeiten. So kann dies über Motoren, Hebel-, Hydraulikmechanismen, etc. geschehen, die z. B. den Ring auf Schienen oder anderen Bewegungselementen axial verschieben. Wahlweise können diese Mechanismen auch innerhalb oder außerhalb des Gehäuses angebracht sein.

Im Hinblick auf die hohen Temperaturen im Betrieb der Ringbrennkammer ist es vorteilhaft, wenn die Aufsätze der Ringsegmente auf ihren dem Heißgas der Verbrennung ausgesetzten Oberflächen eine Wärmedämmschicht (thermal barrier coating, TBC) aufweisen. Aus demselben Grund ist es zweckmäßig, wenn auch das Innere der Außenschale im Bereich des Spaltes zwischen der letzten und der vorletzten Reihe der Hitzeschildplatten, also zwischen den Öffnungen der Kanäle zum Brennkammerinneren hin eine Wärmedämmschicht aufweist. In Ringbrennkammern aus dem Stand der Technik grenzen die letzte und die vorletzte Reihe der Hitzeschildplatten noch aneinander an und das Innere der Außenschale war durch die Hitzeschildplatten ausreichend geschützt. Durch den erfindungsbedingt entstandenen Spalt ist die Außenschale in diesem Bereich den Heißgasen der Verbrennung verstärkt ausgesetzt.

Es ist weiterhin zweckmäßig, wenn die letzte Reihe von Hitzeschildplatten, die von allen Hitzeschildplatten von der Kernzone der Verbrennung am weitesten entfernt liegt, metallisch und die vorletzte Reihe keramisch ist, weil einerseits die Einsatztemperatur von keramischen Werkstoffen deutlich über der maximalen Einsatztemperatur von hochwarmfesten Metalllegierungen liegt und andererseits die hochwarmfesten metallischen Legierungen eine geringere Sprödigkeit und ein besseres Wärme- und Temperaturleitverhalten aufweisen.

Mit der Erfindung wird schließlich eine neuartige Gasturbine angegeben, in welche eine erfindungsgemäße Ringbrennkammer integriert ist.

Durch die stufenlos einstellbare Stellvorrichtung gemäß der Erfindung zum Einleiten von Verdichterendluft in eine Zone am Ende der Brennkammer, d.h. nachdem die Verbrennung stattgefunden hat, lassen sich Kohlenmonoxidemissionen im Teillastbetrieb verringern, weil sich aufgrund einer fetteren Mischung höhere Verbrennungstemperaturen einstellen.

Gegenüber aktuellen Designs erfolgt kein Kühlluftmehrverbrauch im Grundlastbetrieb.

Weiterhin lässt sich die Erfindung relativ einfach umsetzen, da die Ringsegmente, beispielsweise zwei Ringhälften, einfache Bauteile sind, die nur axial verschoben werden müssen.

Die Erfindung wird beispielhaft anhand der Zeichnungen näher erläutert. Es zeigen schematisch und nicht maßstäblich:
Figur 1 ein Verbrennungssystem mit einer Ringbrennkammer nach der Erfindung,
Figur 2 die der Turbine zugewandte Seite der Ringbrennkammer mit Stellvorrichtung auf der Außenschale und Bypasskanälen,
Figur 3 einen Halbring der Stellvorrichtung für den Bypass,
Figur 4 eine metallische Hitzeschildplatte nach dem Stand der Technik,
Figur 5 eine metallische Hitzeschildplatte für die Ringbrennkammer nach der Erfindung und
Figur 6 die Innenseite der Ringbrennkammer im Bereich des Auslasses.

Die Figur 1 zeigt schematisch und beispielhaft das Verbrennungssystem einer Ringbrennkammer 1 nach der Erfindung. Die Ringbrennkammer 1 besteht aus einem geschlossenen Ring der um eine Rotorachse 2 angeordnet ist. Brenner 3 sind im oberen Bereich der Brennkammer 1 in Einlassöffnungen 4 angeordnet. Dort findet die Vermischung des Brennstoffs 5 mit der Verdichterluft 6 statt. In der Brennkammer 1 erfolgt die eigentliche Verbrennung. Durch den Auslass 7 gelangen die heißen Verbrennungsgase in den Turbinenraum 8, wo sie auf die erste stehende Leitschaufel 9 treffen. Zum Schutz vor Verzunderungen ist die Ringbrennkammer 1 mit keramischen Hitzeschilden 10 und metallischen Hitzeschilden 11 ausgekleidet, die an der Außenschale 12 befestigt sind.

Gemäß der Erfindung wird die Brennkammeraußenschale 12 im Bereich des Auslasses 7 zwischen der letzten keramischen Hitzeschildreihe 13 (= der vorletzten Hitzeschildreihe) und der metallischen Einlaufschalenplatte (= der letzten Hitzeschildreihe 11) mit Kanälen 14 versehen, die im Wesentlichen parallel zur Achse 2 der Ringbrennkammer 1 orientiert sind.

Damit diese Kanäle 14 je nach Bedarf geschlossen oder geöffnet werden können, ist an der Außenseite der Außenschale 12 eine Stellvorrichtung 15 vorgesehenen, wie sie in Figur 2 dargestellt ist. Die Stellvorrichtung 15 weist Ringsegmente 16, beispielsweise zwei Halbringe, auf, wie in Figur 3 einer gezeigt ist. Mit entsprechenden Aufsätzen 17 können bestimmte Spaltgrößen in den Kanälen 14 eingestellt, bzw. diese sogar ganz verschlossen werden.

Um diese Lufteinströmung in die Ringbrennkammer 1 zu ermöglichen, sind die metallischen Einlaufschalenplatten, d.h. die die Platten der letzten Hitzeschildreihe 11 gegenüber einer Hitzeschildplatte 18 der letzten Reihe einer Ringbrennkammer aus dem Stand der Technik verkürzt. Figur 4 zeigt eine solche Hitzeschildplatte 18 der letzten Reihe einer Ringbrennkammer aus dem Stand der Technik, sowie die an der gestrichelten Linie vorgenommene Kürzung um eine metallische Hitzeschilplatte 11 zu erhalten, wie sie Figur 5 zeigt und wie sie für die vorliegende Erfindung benötigt wird.

Figur 6 zeigt eine Sicht der Innenseite der Ringbrennkammer 1 mit letzter 11 und vorletzter 13 Hitzeschildplattenreihe sowie die Öffnungen 20 der Kanäle 14 in der Außenschale 12 für den Luftbypass bei Teillast.

Da gemäß der Erfindung die letzte Reihe 11 der Hitzeschildplatten gegenüber den Hitzeschildplatten aus dem Stand der Technik verkürzt ist und an der Außenschale 12 der Ringbrennkammer 1 so angeordnet ist, dass sie nicht mehr unmittelbar an die vorletzte Reihe der Hitzeschildplatten 13 anschließt, besteht ein Spalt 19 in Umfangsrichtung der Ringbrennkammer 1 ohne den bisherigen Hitzeschutz. In diesem Spalt 19 öffnen sich die Kanäle 14 in das Innere der Ringbrennkammer 1. Die Außenschale 12 zwischen diesen Öffnungen 20 ist im Betrieb der Ringbrennkammer 1 sehr hohen Temperaturen ausgesetzt. Um die Außenschale 12 trotz Spalt 19 vor diesen Temperaturen zu schützen, ist das Innere der Außenschale 12 im Bereich des Spalts 19 zwischen der letzten 11 und der vorletzten Reihe 13 der Hitzeschildplatten, also zwischen den Öffnungen 20 der Kanäle 14 zum Brennkammerinneren hin mit einer Wärmedämmschicht versehen.

Auch die Aufsätze 17 der Ringsegmente 16 auf ihren dem Heißgas der Verbrennung ausgesetzten Oberflächen weisen eine Wärmedämmschicht auf.

## Patentansprüche

1. Ringbrennkammer (1) für eine Gasturbine mit einer Außenschale (12) die mindestens eine Einlassöffnung (4) für einen Brenner (3) und einen in einen Turbinenraum (8) mündenden Auslass (7) aufweist, **dadurch gekennzeichnet, dass** in der Außenschale (12) im Bereich des Auslasses (7) verschließbare und im Wesentlichen parallel zur Symmetrieachse (2) der Ringbrennkammer (1) ausgerichtete Kanäle (14) vorgesehen sind, durch die Verdichterendluft in die Ringbrennkammer (1) führbar ist, **dadurch gekennzeichnet, dass** zum Schließen und Öffnen der Kanäle (14) an der Außenseite der Außenschale (12) eine Stellvorrichtung (15) vorgesehen ist, die Ringsegmente (16) umfasst, die einen Ring bilden, der koaxial zur Ringbrennkammer (1) ausgerichtet ist und bezogen auf die Ringbrennkammer (1) axial verschiebbar ist.

2. Ringbrennkammer (1) nach Anspruch 1, umfassend eine im Bereich des Auslasses (7) im Inneren der Ringbrennkammer (1) an der Außenschale (12) in Umfangsrichtung angeordnete letzte Reihe von Hitzeschildplatten (11) und eine in Richtung der mindestens einen Einlassöffnung (4) neben der letzten Reihe (11) angeordnete vorletzte Reihe von Hitzeschildplatten (13), wobei zwischen der letzten (11) und vorletzten (13) Reihe von Hitzeschildplatten im Bereich der Öffnung (20) der Kanäle (14) in das Innere der Ringbrennkammer (1) ein Spalt (19) vorgesehen ist.

3. Ringbrennkammer (1) nach einem der vorhergehenden Ansprüche, wobei der Ring stufenlos verschiebbar ist.

4. Ringbrennkammer (1) nach einem der vorhergehenden Ansprüche, wobei die Ringsegmente (16) auf ihrer turbinenabgewandten Seite Aufsätze (17) zum Eingriff in die Kanäle (14) aufweisen.

5. Ringbrennkammer (1) nach Anspruch 4, wobei die Aufsätze (17) trapezförmig ausgebildet sind.

6. Ringbrennkammer (1) nach einem der Ansprüche 4 oder 5, wobei die Aufsätze (17) auf Heißgas ausgesetzten Oberflächen eine Wärmedämmschicht aufweisen.

7. Ringbrennkammer (1) nach einem der Ansprüche 2 bis 6, wobei das Innere der Außenschale (12) im Bereich des Spalts (19) eine Wärmedämmschicht aufweist.

8. Ringbrennkammer (1) nach einem der vorhergehenden Ansprüche, wobei die letzte Reihe von Hitzeschildplatten (11) metallisch und die vorletzte Reihe (13) keramisch ist.

9. Gasturbine mit einer Ringbrennkammer (1) nach einem der vorhergehenden Ansprüche.

## Claims

1. Annular combustion chamber (1) for a gas turbine, having an outer shell (12) which has at least one inlet opening (4) for a burner (3) and an outlet (7) that opens into a turbine space (8), wherein ducts (14) are provided in the outer shell (12) in the region of the outlet (7), which ducts are closable and are oriented substantially parallel to the axis of symmetry (2) of the annular combustion chamber (1), and through these compressor outlet air can be guided into the annular combustion chamber (1), **characterized in that** an adjustment device (15), comprising ring segments (16) which form a ring that is oriented coaxially with the annular combustion chamber (1) and may be moved axially with respect to the annular combustion chamber (1), is provided on the exterior of the outer shell (12) for closing and opening the ducts (14).

2. Annular combustion chamber (1) according to Claim 1, comprising a last row of heat-shield plates (11) arranged in the circumferential direction on the outer shell (12) in the region of the outlet (7) in the interior of the annular combustion chamber (1), and a second-to-last row of heat-shield plates (13) arranged next to the last row (11) in the direction of the at least one inlet opening (4), wherein a gap (19) is provided between the last (11) and second-to-last (13) rows of heat-shield plates, in the region of the opening (20) of the ducts (14) into the interior of the annular combustion chamber (1).

3. Annular combustion chamber (1) according to either of the preceding claims, wherein the ring can be moved in a continuously variable manner.

4. Annular combustion chamber (1) according to one of the preceding claims, wherein the ring segments (16) have, on their side facing away from the turbine, projections (17) for engaging in the ducts (14).

5. Annular combustion chamber (1) according to Claim 4, wherein the projections (17) are of trapezoidal design.

6. Annular combustion chamber (1) according to either of Claims 4 and 5, wherein the projections (17) have a thermal barrier coating on surfaces exposed to hot gas.

7. Annular combustion chamber (1) according to one of Claims 2 to 6, wherein the interior of the outer shell (12) has a thermal barrier coating in the region of the gap (19).

8. Annular combustion chamber (1) according to one of the preceding claims, wherein the last row of heat-shield plates (11) is metallic and the second-to-last row (13) is ceramic.

9. Gas turbine having an annular combustion chamber (1) according to one of the preceding claims.

## Revendications

1. Chambre de combustion (1) annulaire pour une turbine à gaz, comprenant une coque (12) extérieure, qui a au moins une ouverture (4) d'entrée pour un brûleur et une sortie (7) débouchant dans un espace (8) de turbine, **caractérisé en ce qu'**il est prévu dans la coque (12) extérieure, dans la zone de la sortie (7), des conduits (14) qui peuvent être fermés, qui sont dirigés sensiblement parallèlement à l'axe (2) de symétrie de la chambre de combustion (1) annulaire et par lesquels de l'air final de compresseur peut être envoyé dans la chambre de combustion (1) annulaire, **caractérisé en ce que**, pour fermer et ouvrir les conduits (14), il est prévu sur la faaace extérieure de la coque (12) extérieure un dispositif (15) de réglage, comprenant des segments (16) annulaires, qui forment un anneau dirigé coaxialement à la chambre de combustion (1) annulaire et pouvant coulisser axialement par rapport à la chambre de combustion (1) annulaire.

2. Chambre de combustion (1) annulaire suivant la revendication 1, comprenant une dernière rangée de plaques (11) formant bouclier thermique disposée, dans la zone de la sortie (7) à l'intérieur de la chambre de combustion (1) annulaire, sur la coque (12) extérieure dans la direction périphérique et une avant-dernière rangée de plaques (13) formant bouclier thermique, disposée à côté de la dernière rangée (11) dans la direction de la au moins une ouverture (4) d'entrée, un intervalle (19) étant prévu entre la dernière (11) et l'avant-dernière (13) rangée de plaques formant bouclier thermique dans la région de l'ouverture (20) des conduits (14) à l'intérieur de la chambre de combustion (1) annulaire.

3. Chambre de combustion (1) annulaire suivant l'une des revendications précédentes, dans laquelle l'anneau peut coulisser de manière continue.

4. Chambre de combustion (1) annulaire suivant l'une des revendications précédentes, dans laquelle les segments (16) annulaires ont, sur leur côté éloigné de la turbine, des pions (17) de pénétration dans les conduits (14).

5. Chambre de combustion (1) annulaire suivant la revendication 4, dans laquelle les pions (17) ont une forme trapézoïdale.

6. Chambre de combustion (1) annulaire suivant l'une des revendications 4 ou 5, dans laquelle les pions (17) ont une couche de calorifugeage sur des surfaces soumises à du gaz chaud.

7. Chambre de combustion (1) annulaire suivant l'une des revendications 2 à 6, dans laquelle l'intérieur de la coque (12) extérieure a une couche de calorifugeage dans la zone de l'intervalle (19).

8. Chambre de combustion (1) annulaire suivant l'une des revendications précédentes, dans laquelle la dernière rangée de plaques (11) formant bouclier thermique est métallique et l'avant-dernière rangée (13) est céramique.

9. Turbine à gaz ayant une chambre de combustion (1) annulaire suivant l'une des revendications précédentes.
